# FASCICULE DE BREVET EUROPEEN

(11) **EP 0 434 819 B1**
(45) Date de publication et mention de la délivrance du brevet: **20.10.1993**
(21) Numéro de dépôt: 90911293.0
(22) Date de dépôt: 13.07.1990
(51) Int. Cl.: E04G 21/14

(54) **ANCRE DE LEVAGE ET DE RELEVAGE NOTAMMENT POUR PANNEAU DE BETON**
HEBE- UND AUFRICHTANKER, INSBESONDERE FÜR BETONPLATTEN
LIFTING CRAMP, MAINLY FOR RAISING CONCRETE SLABS

(30) Priorité: 17.07.1989 FR 8908767
(43) Date de publication de la demande: 03.07.1991
(73) Titulaire: ARTEON, Marcel, F-92200 Neuilly-sur-Seine (FR)
(72) Inventeur: ARTEON, Marcel, F-92200 Neuilly-sur-Seine (FR)
(74) Mandataire: Viard, Jean
(86) Numéro de dépôt international: FR9000529
(87) Numéro de publication internationale: WO9101423

(56) Documents cités:
- EP-A- 0 211 256
- AT-B- 183 553
- DD-A- 96 095
- DE-U- 8 536 798
- FR-A- 2 307 164
- FR-A- 2 379 672

## Description

La présente invention a pour objet une ancre pour matériaux durcissables et notamment pour du béton, introduite dans un moule avant coulée du matériaux, et destinée en particulier, mais non exclusivement, à la manutention de panneaux minces de béton armé, tels que ceux qui sont employés dans les constructions préfabriquées.

De telles ancres sont bien connues, une des deux extrémités d'une tige, permettant une liaison mécanique avec le crochet d'un engin de levage alors que le reste de l'ancre désigné dans la technique par tige, pour la partie longitudinale, et pied, pour l'autre extrêmité, est intégré dans le matériau durcissable, lors de la coulée.

Une ancre d'un premier type connu comprend une extrémité de forme générale cylindrique, à partir de laquelle s'étend une tige également cylindrique terminée par un pied de diamètre supérieur au diamètre de la tige. Lorsque un effort de traction est exercé sur cet insert, le pied de l'ancre exerce sur le béton se trouvant au-dessus de lui un effort de compression. C'est-à-dire que l'effort de traction est reporté sur le pied, la forme du pied déterminant un cône d'arrachement ou de rupture.

Il est également connu de prévoir au voisinage du pied, un oeil permettant le passage d'une armature ou fer de renfort à l'intérieur de l'ancre. Par cette disposition, est établie une solidarisation entre l'ancre et une armature ou fer de renfort passant à travers l'oeil du pied de l'ancre. Dans ce cas, le report de l'effort de traction sur la masse du panneau résulte en définitive de l'adhérence des armatures à l'intérieur du panneau.

D'autres ancres sont égalements connues et utilisées et, en particulier, les ancres dites "à queue de carpe" dont la tige plate se termine par deux parties divergentes permettant de réaliser un scellement. La tige, en forme de plaque, est terminée à sa partie supérieure par un trou permettant l'introduction d'un crochet de levage ou encore, par une tige filetée ou un tube taraudé.

Les ancrages connus permettent d'effectuer dans des conditions convenables le levage des panneaux lorsque la force de levage s'exerce dans la direction longitudinale de l'ancre. Par contre, lorsque la force appliquée sur le panneau n'est plus dans cette direction, il arrive que celle-ci fléchisse, ce qui détériore le béton, encore en partie frais, lorsque l'épaisseur du béton au-dessus de l'ancre est insuffisante. Il est donc nécessaire dans un tel cas de renforcer, d'une part la résistance à la flexion de l'ancre et, d'autre part l'élément de béton autour de l'ancre pour qu'il puisse résister à des efforts latéraux, efforts qui se produisent par exemple lorsque le panneau coulé en position horizontale doit être amené, en vue de son séchage, en position verticale.

Des ancres présentant des éléments en saillie sur leur tige sont déjà connues.

D D - A - 96 095 se rapporte à une pièce permettant de réaliser une fixation rapide à l'intérieur d'une douille noyée dans le béton et présentant un pied et une saillie située à la moitié de la hauteur de la tige, la fixation étant réalisée en faisant tourner la pièce d'un demi tour.

EP - A - 0 211 256 prévoit de fixer dans une ancre plate un pied perpendiculaire à la direction de la tige.

Ces documents ne visent qu'à améliorer la qualité de l'ancrage dans la direction de levage.

AT - B - 183 553 concerne une douille, qui est rapportée sur un fer de renfort, destinée à être intégrée dans un panneau mince. Mais, la solution proposée dans ce document consiste à élargir très fortement la douille dans un plan perpendiculaire à la direction de relevage.

Cette solution conduit à augmenter exagérément les dimensions de la pièce d'ancrage et par suite son coût. De plus, le volume du béton est réduit autour de l'ancrage.

La présente invention a pour objet de proposer une ancre permettant une application d'efforts latéraux sur le panneau. La présente invention peut être appliquée à toutes les ancres de type connu, à tige cylindrique , creuse ou pleine, ou plate et à tête et pied quelconques. Elle permet, d'une manière générale, d'augmenter la résistance à la traction des ancres par une meilleure répartition des efforts dans une plus grande masse de béton, pour éliminer les surcharges locales.

Selon la présente invention, l'ancre de levage et de relevage, notamment panneau de béton armé, fixée à demeure dans le panneau par coulée du béton comprenant une extrémité pouvant coopérer avec un engin de levage et une tige s'étendant dans une direction longitudinale à partir de l'extrémité, jusqu'à un pied de forme quelconque, est caractérisée en ce que, au moins un élément latéral d'ancrage fait saillie au voisinage de l'extrémité à partir de la tige en définissant un cône d'arrachement (7) ayant un axe orienté en direction de la surface latérale du panneau.

Alors que dans les pièces d'ancrages connues l'ancre était conçue pour résister à l'application d'une force unidirectionnelle s'exercant selon la direction longitudinale de celle-ci, l'ancre selon l'invention présente une résistance accrue, dans une direction transversale, perpendiculaire à la direction longitudinale de l'ancre. Les éléments d'ancrage latéral accroissent la rigidité de la tige en direction transversale.

D'une manière générale, l'élément d'ancrage latéral constitue une protubérance sur la tige permettant éventuellement d'éloigner les points de contact des fers de renfort hors du plan médian du panneau c'est-à-dire en-dehors de la direction longitudinale de l'ancre, lorsqu'une liaison avec les fers est souhaitable.

D'autres caractéristiques et avantages de l'invention apparaitront au cours de la description qui va suivre de modes de réalisation particuliers donnés uniquement à titre d'exemples non limitatifs en regard des figures qui représentent :
- Les figures 1 et 1a, des schémas permettant d'expliquer le problème qui est résolu par l'invention ;
- Les figures 2, et 2a un schéma d'explication d'un premier mode de réalisation, la figure 2 étant une coupe verticale et la Fig.2a étant une vue par dessus montrant la limite du cône d'ancrage ;
- Les figures 3, et 3a les mêmes scnémas dans une variante de réalisation ;
- Les figures 4 et 4a, une ancre selon l'invention ; respectivement en coupe verticale et en coupe horizontale, selon la ligne IV IV de la figure 4 ;
- Les figures 5 et 5a, une vue en coupe verticale et en coupe selon la ligne V-V de la Fig.5 ;
- Les figures 6 et 6a, une coupe verticale et une coupe transversale, d'une ancre ;
- Les figures 7 et 8, des varlantes de réalisation de l'ancre de la figure 6 ;
- Les figures 9 et 9a, une ancre à tige plate à trou selon l'invention ;
- Les figures 10, et 10a, et 10b, un mode de réalisation d'une ancre à douille ;
- Les figures 11 et 11a, un mode de réalisation d'une ancre plate à pied d'ancrage latéral allongé ;
- Les figures 12 et 12a une ancre à tige cylindrique à élément d'ancrage latéral symétrique, la figure 12a étant une coupe selon la ligne XII-XII de la figure 12 ;
- Les figures 13 à 13b, respectivement en vue de face, en coupe et en vue par l'arrière, une pièce latérale d'ancrage pour une ancre à douille ou une ancre à tige cylindrique ;
- Les figures 14 et 14a, deux vues d'un élément d'ancrage destiné à être rapporté sur une ancre plate.

Sur la majorité des figures, les pieds de l'ancre n'ont pas été représentés puisque, comme indiqué précédemment ils peuvent être quelconques.

Comme indiqué précédemment, il existe de nombreux cas dans lesquels les ancres doivent soutenir des efforts non longitudinaux. Un premier exemple est donné sur la Figure 1 qui représente un panneau épais pour lequel l'utilisateur a interdit que des points d'ancrage soient prévus dans la face supérieure. Dans ce cas, le levage doit être effectué à partir de points d'ancrage latéraux. Les forces F1 appliquées sur les ancres sont donc perpendiculaires à la direction des ancres (non représentées). Si l'épaisseur "1" est insuffisante, les ancres peuvent se déformer et détériorer le béton. Un autre exemple d'application de l'invention est représenté sur la figure la. Il s'agit dans ce cas de relever un panneau mince, c'est à dire de le faire passer de la position horizontale représentée, à la position verticale, par pivotement de 90°, par application sur les ancres d'une force F2. A nouveau, si l'épaisseur "1" du béton au-dessus de l'ancre est insuffisante, l'ancre va se déformer et blesser le béton. Les panneaux sont également soumis à des efforts latéraux lorsque, suspendus à un engin de levage, ils subissent les effets du vent. La présente invention permet de renforcer les ancres et de transporter des panneaux, alors que l'épaisseur "1" est insuffisante avec les ancres traditionnelles. Pour celà, la résistance de chaque ancre est augmentée dans le plan "P" de la Fig.1, dans lequel sont appliquées les forces F1 et F2, quel que soit l'angle existant entre la direction longitudinale ce l'ancre et la direction de la force extérieure.

Un premier mode de réalisation de l'invention est représenté sur les figures 2,2a. Dans cet exemple, l'ancre est à tête 3 et à tige 2 cylindriques, le pied d'ancrage (non représenté) pouvant être quelconque. Conformément à l'invention, un pied latéral 5 est disposé parallèlement à la tige 2 de l'ancre. Le pied latéral détermine un cône d'arrachement 7 dont les limites sont tracées en pointillés. La périphérie du cône 7 apparaît plus clairement sur la Fig. 2a. Elle présente une forme circulaire. De préférence, l'insert ou pied latéral 5 est disposé le plus près possible de la tête 3.

Etant donné que l'insert latéral 5 est proche de la tête 3, le cône de rupture est coupé par la ligne 8 (comme représenté sur la figure 2a), constituant le bord du panneau, de sorte que la résistance du cône, de béton qui est proportionnelle au volume de celui-ci, est relativement faible. Aussi, selon une caractéristique de l'invention, l'élément d'ancrage 5 peut présenter un axe de symétrie incliné par rapport à la surface latérale du panneau. Comme cela apparaît sur la figure 3a, la périphérie du cône 7 prend une forme elliptique. Son volume est beaucoup plus important et par suite la résistance est également plus importante.

Dans les exemples précédents représentés, l'élément latéral d'ancrage était constitué par une pièce cylindroconique. Il est également possible, afin d'augmenter la rigidité d'une tige cylindrique, de prévoir sur celle-ci une excroissance 5 telle que celle qui est représentée sur la figure 4 qui est une coupe verticale de l'extrêmité supérieure d'une ancre à tête 3 et tige 2, de formes générales cylindriques. Comme cela apparaît sur la figure 4a, l'épaisseur de la tige 2 est augmentée dans la direction d'application de la force latérale dans la réservation 6, mais elle reste constante dans la direction perpendiculaire. La rigidité de la tige 2, est ainsi augmentée, et il est possible de faire basculer les panneaux de la position horizontale à la position verticale dans laquelle l'ancre travaille normalement. La rigidité de la tige de l'ancre a ainsi été augmentée transversalement sans qu'il y ait une diminution notable de l'épaisseur du béton.

Les figures 5 et 5a représentent une ancre à tige cylindrique 2 et à tête cylindrique 3 présentant une excroissance 5a et, opposé à celle-ci par rapport à la tige, un élément d'ancrage latéral 5. Un fer de renfort 4 vient prendre appui sur l'excroissance 5a comme celà sera décrit ultérieurement et l'insert latéral 5 détermine un cône d'arrachement 7.Une ancre, telle que celle qui est représentée sur les figures 5 et 5a, peut travailler simultanément à la compression par la pièce 5 et en adhérence par le passage d'un fer 4 sur l'excroissance ou renflement 5a.

Les figures 6, 6a, 7 et 8, représentent une autre réalisation avec une ancre à tige plate ou cylindrique 2 à tête cylindrique 3 et une protubérance longitudinale 5a. Cette protubérance peut recevoir des fers de renfort 4, soit à l'intérieur d'un ou plusieurs trous 11 prévus dans la protubérance 5a (figure 7), soit à l'intérieur des rainures 12 formées dans ladite protubérance 5a (figure 8).

Les figures 9 et 9a, représentent une ancre à tige plate 2 en vue de face et en vue par-dessus dont la tête 3 présente un orifice permettant de passer un anneau de levage. Latéralement à la direction longitudinale de la plaque 2 est formée ou rapportée une pièce cylindrique d'ancrage 5 en forme de disque. Comme précédemment, cette pièce travaille à la compression et l'extrémité de la tige 2 (non représentée) peut être quelconque et, par exemple, à queue de carpe.

Les figures 10 , 10a, et 10b représentent une ancre à douille taraudée 13 à éléments d'ancrage latéraux 5. A l'intérieur de l'ancre peut venir se fixer par vissage une pièce de manutention (non représentée). Comme cela apparaît sur la figure 10a, les éléments latéraux 5 font saillie de part et d'autre de la douille 13. Ils peuvent être situés à un endroit quelconque sur la longueur de la douille.

Les figures 11 et 11a représentent également une ancre plate dont l'élément d'ancrage latéral 5 s'étend sur sensiblement toute la longueur de l'ancre. Et il est ainsi possible de manutentionner les panneaux, dans lesquels l'ancre est incluse, dans une direction perpendiculaire à la direction longitudinale de l'ancre.

Dans les exemples qui viennent d'être donnés, les éléments latéraux d'ancrage sont intégrés à l'ancre lors de la fabrication. C'est-à-dire que l'ancre est efficace dans sa direction longitudinale, comme les ancres traditionnelles, mais également dans une direction perpendiculaire à cette direction, dans le plan d'application de la force de relevage.

Mais, les ancres et leurs éléments d'ancrage latéral doivent impérativement être convenablement positionnées à l'intérieur du moule pour pouvoir résister aux efforts latéraux. Afin d'éviter des erreurs de montage dans le moule, il est également possible de prévoir une structure symétrique des éléments d'ancrage latéral tels que ceux qui sont représentés sur les figures 12 et 13.

Sur les figures 12 et 12a, la tige 2 présente également des excroissances 14 latérales sur lesquelles sont formées deux pièces 15 , la pièce 15 présentant des rainures 12 de passage des fers de renfort. Cette pièce peut être obtenue directement par forgeage. Dans l'exemple représenté, la tête 3 est cylindrique, mais elle peut être plate ou constituée par une douille filetée.

Une telle ancre présente l'avantage de pouvoir manutentionner des panneaux dans deux directions opposées par rapport à la direction longitudinale de l'ancre et, en particulier, permettent de retourner complètement un panneau.

Dans les exemples qui viennent d'être donnés, les ancres sont monobloc. Il est également possible de mettre en oeuvre l'invention à l'aide de pièces rapportées qui peuvent être solidarisées des ancres classiques par friction, soudure, brasure etc....

La pièce 16 représentée sur les figures 13, 13a et 13b, est plus particulièrement conçue pour être glissée sur une ancre à douille. Elle présente un orifice central 17 se glissant sur la tige d'une ancre et des rainures 12 de maintien de fers de renfort, les pieds 5 constituent des éléments d'ancrage latéral ce qui permet d'utiliser une telle ancre en compression, c'est-à-dire sans liaison avec les armatures.

Les Figures 14 et 14a, représentent une pièce 20 rapportable sur une ancre à tige plate de laquelle elle peut être solidarisée par tout moyen. Elle se présente sous la forme d'un "U" ou étrier dont l'ouverture interne 18 s'applique contre les côtés de la tige. Les pieds 19 de la pièce 20 sont, de préférence inclinés par rapport à l'horizontale comme dans le mode de réalisation de la Figure 3, afin d'augmenter le volume du cône de rupture. A la partie supérieure de la pièce 20 est formée une rainure 12 permettant d'assujettir un fer de renfort (non représenté).

## Revendications

1. Ancre de levage et de relevage notamment pour panneau de béton armé, fixée à demeure dans le panneau par coulée du béton, comprenant une extrémité (3) pouvant coopérer avec un engin de levage, une tige (2) s'étendant dans une direction longitudinale à partir de l'extrêmité (3) jusqu'à un pied de forme quelconque, caractérisée en ce que au moins un élément d'ancrage latéral (5, 5a) fait saillie, au voisinage de l'extrémité (3), à partir de la tige (2) en définissant un cône d'arrachement (7) ayant un axe orienté en direction de la surface latérale du panneau.

2. Ancre selon la revendication 1, caractérisée en ce que l'élément d'ancrage est constitué par excroissance (5a) formée le long de la tige (2).

3. Ancre selon la revendication 2, caractérisée en ce que l'élément d'ancrage latéral (5a) comprend des moyens (11, 12) d'appui pour des fers de renfort (4).

4. Ancre selon la revendication 3, caractérisée en ce que l'élément d'ancrage latéral (5) est de forme tronconique, l'axe du cône étant incliné par rapport à la perpendiculaire à la direction longitudinale de la tige.

5. Ancre selon l'une quelconque des revendications précédentes, caractérisée en ce que l'élément d'ancrage latéral (5) est constitué par une pièce rapportée (16, 20).

6. Ancre selon l'une quelconque des revendications précédentes, caractérisée en ce que l'élément latéral d'ancrage est constitué de deux parties (5) disposées symétriquement par rapport à l'axe de la tige (2).

7. Ancre selon la revendication 3, caractérisée en ce que l'élément latéral d'ancrage est constitué par un disque dont l'axe est perpendiculaire à la direction longitudinale de la tige (2).

8. Ancre selon la revendication 3, caractérisé en ce que l'élément d'ancrage latéral est constitué par un disque dont l'axe est incliné par rapport à la direction longitudinale de la tige (2).

9. Ancre selon la revendication 2, caractérisée en ce que la tige (2) étant plate elle comprend, outre une excroissance (5a), un élément latéral d'ancrage (5) perpendiculaire à la tige (2).

10. Ancre selon l'une quelconque des revendications précédentes, caractérisée en ce que l'élément d'ancrage (5) s'étend sur sensiblement toute la longueur de la tige (2).

11. Ancre selon l'une quelconque des revendications précédentes, caractérisée en ce qu'elle comprend deux éléments d'ancrage latéral s'étendant transversalement de part et d'autre de la tige (2).

12. Ancre selon la revendication 5, caractérisée en ce que la tige est une douille (13) et en ce que la pièce rapportée comprend un orifice interne (17) de diamètre voisin du diamètre externe de la douille (13) et deux pieds symétriques (5) les pieds (5) présentant des rainures (12) pour des fers de renforts.

13. Ancre selon la revendication 5, caractérisée en ce que la tige (2) est plate et en ce que la pièce rapportée présente une forme en "U" dont les branches se prolongent par des retours (19), la dimension de l'ouverture (8) du "U" étant sensiblement égale à l'épaisseur de la tige plate (2).

## Patentansprüche

1. Hebe- und Aufrichtanker, insbesondere für armierte Betonplatten, der in der Platte fest durch den Guß des Betons angebracht ist, ein Ende (3), das mit einer Hebemaschine zusammenwirken kann und einen Schaft (2) aufweist, der sich von dem Ende (3) ausgehend in eine Längsrichtung bis zu einem Fuß irgendeiner Form erstreckt, dadurch gekennzeichnet, daß in der Nähe des Endes (3), ausgehend von dem Schaft (2), wenigstens ein laterales Verankerungselement (5, 5a) vorsteht und einen Ausbrechkonus (7) definiert, der eine Achse hat, die in der Richtung der lateralen Oberfläche der Platte orientiert ist.

2. Anker nach Anspruch 1, dadurch gekennzeichnet, daß das Verankerungselement durch eine Ausstülpung (5a) dargestellt wird, die längs des Schafts (2) ausgeformt ist.

3. Anker nach Anspruch 2, dadurch gekennzeichnet, daß das laterale Verankerungselement (5a) Auflagevorrichtungen (11, 12) für Verstärkungseisen (4) aufweist.

4. Anker nach Anspruch 3, dadurch gekennzeichnet, daß das laterale Verankerungselement (5) von kegelstumpfartiger Form ist, wobei die Achse des Konus in bezug zur Senkrechten in Längsrichtung des Schafts geneigt ist.

5. Anker nach einem der vorhergehenden Ansprüche, dadurch gekennzeichnet, daß das laterale Verankerungselement (5) durch ein Anbauteil (16, 20) gebildet ist.

6. Anker nach einem der vorhergehenden Ansprüche, dadurch gekennzeichnet, daß das laterale Verankerungselement durch zwei Teile (5) gebildet ist, die symmetrisch in bezug auf die Achse des Schafts angeordnet sind.

7. Anker nach Anspruch 3, dadurch gekennzeichnet, daß das laterale Verankerungselement durch eine Scheibe gebildet ist, deren Achse senkrecht zur Längsrichtung des Schafts (2) ist.

8. Anker nach Anspruch 3, dadurch gekennzeichnet, daß das laterale Verankerungselement durch eine Scheibe gebildet ist, deren Achse in bezug auf die Längsrichtung des Schafts (2) geneigt ist.

9. Anker nach Anspruch 2, dadurch gekennzeichnet, daß der Schaft (2) flach ist und außer einer Ausstülpung (5a) ein laterales Verankerungselement (5) senkrecht zum Schaft (2) aufweist.

10. Anker nach einem der vorhergehenden Ansprüche, dadurch gekennzeichnet, daß das Verankerungselement (5) sich im wesentlichen über die ganze Länge des Schafts (2) erstreckt.

11. Anker nach einem der vorhergehenden Ansprüche, dadurch gekennzeichnet, daß er zwei laterale Verankerungselemente aufweist, die sich seitlich von beiden Seiten des Schafts (2) erstrecken.

12. Anker nach Anspruch 5, dadurch gekennzeichnet, daß der Schaft eine Hülse (13) ist und daß das Anbauteil eine innere Öffnung (17) mit einem Durchmesser, angrenzend an den äußeren Durchmesser der Hülse (13) und zwei symmetrische Füße (5) aufweist, wobei die Füße (5) Rillen (12) für Verstärkungseisen aufweisen.

13. Anker nach Anspruch 5, dadurch gekennzeichnet, daß der Schaft (2) flach ist und daß das Anbauteil die Form eines "U" aufweist, dessen Arme sich um Vorsprünge (19) verlängern, wobei die Abmessung der Öffnung (8) des "U" im wesentlichen gleich der Dicke des flachen Schafts (2) ist.

## Claims

1. A hoisting and lifting anchor, in particular for a reinforced concrete panel, permanently fixed in the panel by casting concrete, the anchor comprising an end (3) suitable for co-operating with hoisting equipment and a rod (2) extending in a longitudinal direction from the end (3) to any type of anchor foot, the anchor being characterized in that at least one lateral anchoring element (5) projects from the rod (2) into the area surrounding the end, defining a pull-out cone (7) having an axis oriented in the direction of the lateral surface of the panel.

2. An anchor according to claim 1, characterized in that the anchoring element is constituted by a projection (5a) formed along the rod (2).

3. An anchor according to claim 2, characterized in that the lateral anchoring element (5a) includes abutment means (11, 12) for reinforcing irons (4).

4. An anchor according to claim 3, characterized in that the lateral anchoring element (5) is truncated in form, the axis of the cone being inclined relative to the perpendicular to the longitudinal direction of the rod (2).

5. An anchor according to any preceding claim, characterized in that the lateral anchoring element (5) is constituted by an add-on piece (16, 20).

6. An anchor according to any preceding claim, characterized in that the lateral anchoring element is constituted by two parts (5) disposed symmetrically about the axis of the rod (2).

7. An anchor according to claim 3, characterized in that the lateral anchoring element (5) is constituted by a disk whose axis is perpendicular to the longitudinal direction of the rod (2).

8. An anchor according to claim 3, characterized in that the lateral anchoring element is constituted by a disk whose axis is inclined relative to the longitudinal direction of the rod (2).

9. An anchor according to claim 2, characterized in that the rod (2) being flat includes, in addition to a projection (5a), a lateral anchoring element (5) perpendicular to the rod (2).

10. An anchor according to any preceding claim, characterized in that the anchoring element (5) extends over substantially the entire length of the rod (2).

11. An anchor according to any preceding claim, characterized in that it includes two lateral anchoring elements extending transversely on either side of the rod (2).

12. An anchor according to claim 5, characterized in that the rod is a sleeve (13) and in that the add-on part includes an orifice (17) whose inside diameter is close to the outside diameter of the sleeve (13) and two symmetrically disposed feet (5) said feet (5) having grooves (12) for reinforcing irons.

13. An anchor according to claim 5, characterized in that the rod (2) is flat and in that the add-on part is U-shaped with its branches being extended by outwardly directed "serifs" (19), with the size of its opening (18) being substantially equal to the thickness of the flat rod.
